# EUROPÄISCHE PATENTSCHRIFT

(11) **EP 2 898 571 B1**
(45) Veröffentlichungstag und Bekanntmachung des Hinweises auf die Patenterteilung: **20.07.2016**
(21) Anmeldenummer: 13747355.9
(22) Anmeldetag: 07.08.2013
(51) Int. Cl.: H01R 13/6461, H01R 9/03, H01R 13/6582, H01R 13/6592, H01R 13/6593, H01R 24/56, H01R 13/6585, H01R 24/86, H01R 107/00

(54) **STECKVERBINDER**
PLUG CONNECTOR
CONNECTEUR

(30) Priorität: 18.09.2012 DE 202012008970 U
(43) Veröffentlichungstag der Anmeldung: 29.07.2015
(73) Patentinhaber: Rosenberger Hochfrequenztechnik GmbH & Co. KG, 83413 Fridolfing (DE)
(72) Erfinder: STADLER, Tobias, 83413 Fridolfing (DE); HÖHER, Tobias-Lars, 83329 Waging a. See (DE); MÜLLER, Thomas, 83471 Berchtesgaden (DE)
(74) Vertreter: Zeitler Volpert Kandlbinder Patent- und Rechtsanwälte Partnerschaft mbB
(86) Internationale Anmeldenummer: PCT/EP2013/002358
(87) Internationale Veröffentlichungsnummer: WO 2014/044337

(56) Entgegenhaltungen:
- EP-A1- 0 562 691
- EP-A1- 2 355 258
- EP-A1- 2 362 492
- DE-U1-202006 019 107
- US-A- 5 244 415
- US-A- 5 766 040
- US-A1- 2007 259 568

## Beschreibung

Die Erfindung betrifft einen Steckverbinder und insbesondere einen Steckverbinder, der eine Übertragung von Hochfrequenzsignalen mit einer Datenrate > 10 Gbit und einer Bandbreite > 500 MHz ermöglicht.

Aus der Norm IEC 61076-2-109 sind Steckverbinder bekannt, die zur Verbindung von Twisted-Pair-Kabeln mit vier Aderpaaren vorgesehen sind. Die Enden der insgesamt acht Adern der Twisted-Pair-Kabel sind hierzu mit jeweils einem Kontaktelement verbunden. Die acht Kontaktelemente sind in einem Isolator des dazugehörigen Steckverbinders integriert. Dabei bildet der Isolator vier einzelne Isolationssegmente aus, die jeweils zwei Kontaktelemente - ein Kontaktelementepaar - aufnehmen. Die Kontaktelementepaare sind mit den Enden jeweils eines Adernpaars des Twisted-Pair-Kabel verbunden. Der Isolator ist von einem metallischen Gehäuse umgeben, das als Schirmung für die darin angeordneten Kontaktelemente dient und zum anderen Befestigungsmittel in Form eines Gewindes, eines Bajonettverschlusses oder eines Schnappmechanismus aufweist, über das zwei komplementäre Steckverbinder zur Ausbildung einer Steckverbindung verbunden werden können.

Die bekannten, der IEC 61076-2-109 entsprechenden Steckverbinder eignen sich für die Übertragung von Hochfrequenzsignalen bis zu einer Datenrate von ca. 10 Gbit und einer Bandbreite von ca. 500 MHz.

Dokument US-A-5766040 offenbart die Merkmale des Oberbegriffs des Anspruchs 1.

Auogehend von diesem Stand der Technik lag der Erfindung die Aufgabe zugrunde, einen verbesserten Steckverbinder anzugeben, der insbesondere für die Übertragung von Hochfrequenzsignalen mit einer Datenrate > 10 Gbit und einer Bandbreite > 500 MHz geeignet ist.

Diese Aufgabe wird durch einen Steckverbinder gemäß dem unabhängigen Patentanspruch 1 gelöst. Eine Einheit aus einem erfindungsgemäßen Steckverbinder sowie einem Twisted-Pair-Kabel ist Gegenstand des nebengeordneten abhängigen Patentanspruchs 8.

Eine Steckverbindung aus zwei erfindungsgemäßen Steckverbindern ist Gegenstand des nebengeordneten abhängigen Patentanspruchs 10. Unabhängiger Patentanspruch 13 offenbart eine Verwendung des Steckverbinders.

Vorteilhafte Ausgestaltungen des erfindungsgemäßen Steckverbinders, der erfindungsgemäßen Einheit und der erfindungsgemäßen Steckverbindungen sind Gegenstand der jeweiligen abhängigen Patentansprüche.

Der Erfindung liegt der Gedanke zugrunde, die Übertragungsfähigkeit eines gattungsgemäßen Steckverbinders, der mindestens vier, in einem Gehäuse angeordnete Kontaktelemente aufweist, die zur Übertragung von Hochfrequenzsignalen vorgesehen sind, wobei jeweils zwei Kontaktelemente ein Kontaktelementpaar ausbilden, das jeweils in einen Isolationskörper integriert ist, dadurch zu verbessern, dass die Isolationskörper jeweils von einer Schirmung umgeben sind. Durch diese zusätzliche Schirmung der einzelnen Isolationskörper bzw. der in den Isolationskörpern aufgenommenen Kontaktelementepaare kann unerwünschtes Übersprechen zwischen den Kontaktelementepaaren sowie gegenüber einem gegebenenfalls vorhandenen Mittelkontakt verringert werden. Weiterhin kann die zusätzliche Schirmung dazu dienen, das Schirmverhalten gegenüber elektromagnetischen Störungen von außen und gegenüber benachbarten Leitungen zu verbessern.

Eine erfindungsgemäße Einheit umfasst einen erfindungsgemäßen Steckverbinder sowie ein ("Twisted Pair"-) Kabel, das verdrillte Adernpaare aufweist, wobei deren Enden mit den Kontaktelementen jeweils eines Kontaktelementepaars verbunden sind.

Eine erfindungsgemäße Steckverbindung umfasst einen ersten sowie einen zweiten Steckverbinder, wobei in einem zusammengesteckten Zustand (der Steckverbindung) zumindest die Kontaktelemente der beiden Steckverbinder kontaktieren.

In einer bevorzugten Ausführungsform der erfindungsgemäßen Einheit kann vorgesehen sein, dass die Adernpaare - beispielsweise mittels einer Aluminiumfolie - geschirmt sind, wobei die Schirmung der Adernpaare mit der Schirmung des Steckverbinders elektrisch leitend verbunden ist. Derartige ("Twisted Pair"-) Kabel werden auch als "Shielded Twisted Pair"-Kabel oder "Foiled Twisted Pair"-Kabel bezeichnet.

In einer weiterhin bevorzugten Ausführungsform kann vorgesehen sein, dass bei dem Kabel der erfindungsgemäßen Einheit - gegebenenfalls zusätzlich zu einem alle Adernpaare umgebenden Summenschirm - die Adernpaare gegeneinander abgeschirmt sind, d.h. jedes der Adernpaare weist eine eigene Schirmung (z.B. wieder eine Umhüllung aus einer Aluminiumfolie) auf. Derartige ("Twisted Pair"-) Kabel werden auch als "Screened Shielded Twisted Pair"-Kabel oder "Screened Foiled Twisted Pair"-Kabel bezeichnet. Dabei kann besonders bevorzugt vorgesehen sein, dass die Schirmungen der einzelnen Adernpaare mit den jeweiligen Schirmungen der mit diesen verbundenen Kontaktelementepaare verbunden sind.

Um eine unterbrechungsfreie Schirmung der einzelnen Kontaktelementepaare einer erfindungsgemäßen Steckverbindung zu realisieren, kann vorzugsweise vorgesehen sein, dass die zwei Schirmungen der die Steckverbindung ausbildenden Steckverbinder jeweils mindestens eine Kontaktlasche ausbilden, die zur Kontaktierung der komplementären Kontaktlasche des Gegensteckverbinders ausgebildet ist. Dabei ist vorzugsweise vorgesehen, dass die Kontaktlasche gegenüber der Steckbewegungsrichtung (Richtung der Relativbewegung zwischen den beiden Steckverbindern beim Zusammenstecken) geneigt ausgerichtet ist. Bei einem Kontakt zwischen den beiden Kontaktlaschen wird zumindest eine der Kontaktlaschen (zumindest geringfügig) seitlich (bezüglich der Steckbewegungsrichtung) ausgelenkt. Dies kann zum einen einen Ausgleich von Toleranzen bezüglich der Relativlage der beiden Kontaktlaschen zueinander bewirken. Infolge des elastisch vorgespannten Kontakts zwischen den Kontaktlaschen kann zudem eine gute elektrische Kontaktierung erreicht werden.

Erfindungsgemäss umfasst der Steckverbinder weiterhin ein Kontaktteil, das zur Übertragung von elektrischer Versorgungsenergie vorgesehen ist.

Dabei kann vorzugsweise vorgesehen sein, dass das Kontaktteil als Koaxialkontaktteil mit einem Innenkontaktteil und einem das Innenkontaktteil umgebenden Außenkontaktteil ausgebildet ist. Dieses Koaxialkontaktteil kann dann vorzugsweise mit einem Koaxialleiter verbunden sein, der Bestandteil des Kabels einer erfindungsgemäßen Einheit ist. Alternativ zur Ausbildung des Kontaktteils als Koaxialkontaktteil kann dieses als einfacher, massiver Leiter ausgebildet sein.

Weiterhin ist es vorgesehen, dass das Kontaktteil zentral innerhalb des Gehäuses angeordnet ist. Auch ist es vorgesehen, dass die Kontaktelementepaare das Kontaktteil in einer ring- und insbesondere kreisförmigen Anordnung umgeben.

Dabei kann vorgesehen sein, dass die Isolationskörper jeweils im Querschnitt ein Ringsegment ausbilden, wobei zwischen zwei Isolationskörpern jeweils ein Schirmungsblech angeordnet ist. Vorzugsweise kann dann auch vorgesehen sein, dass jedes Schirmungsblech mindestens eine Kontaktlasche ausbildet, die für einen Kontakt mit einer komplementären Kontaktlasche eines Gegenkontaktsteckers vorgesehen ist.

Weiterhin bevorzugt kann vorgesehen sein, dass sich zumindest einige, vorzugsweise alle der Schirmungsbleche auch in den Zwischenraum zwischen den Isolationskörpern und dem Kontaktteil erstrecken. Dies ermöglicht eine weitgehend unterbrechungsfreie Schirmung der einzelnen Isolationskörper, wobei besonders bevorzugt vorgesehen sein kann, dass jeweils zwei Schirmungsbleche und ein Abschnitt des Gehäuses eine (Rundum-)Schirmung für die einzelnen Isolationskörper ausbilden.

In einer bevorzugten Ausführungsform der erfindungsgemäßen Steckverbindung kann vorgesehen sein, dass diese eine Kodierung aufweist, die ein Zusammenstecken des ersten und zweiten Steckverbinders in lediglich einer Ausrichtung zueinander zulässt. Hierzu kann der erste Steckverbinder der erfindungsgemäßen Steckverbindung beispielsweise einen Vorsprung oder eine Vertiefung aufweisen, in die eine komplementäre Vertiefung bzw. ein Vorsprung des Gegensteckverbinders eingreift, wobei dieses Eingreifen lediglich in einer (rotatorischen) Ausrichtung der beiden Steckverbinder zueinander möglich ist.

In einer weiterhin bevorzugten Ausführungsform der erfindungsgemäßen Steckverbindung kann vorgesehen sein, dass die Gehäuse, die Kontaktelemente, die Kontaktlaschen der Schirmungen und die Kontaktteile des ersten und des zweiten Steckverbinders so ausgebildet sind, dass bei einem Zusammenstecken der Steckverbindung zunächst die Gehäuse ineinandergreifen, insbesondere um die Steckverbinder zueinander zu zentrieren, dann die Kontaktteile kontaktieren, dann die Kontaktelemente kontaktieren und dann die Kontaktlaschen kontaktieren.

Der erfindungsgemäße Steckverbinder, die erfindungsgemäße Einheit und die erfindungsgemäße Steckverbindung eignen sich infolge der separaten Schirmung der die Kontaktelemente aufnehmenden Isolationskörper vorteilhaft zur Übertragung von Hochfrequenzsignalen mit einer Datenrate, die auch > 10 Gbit betragen kann, und/oder mit einer Bandbreite, die auch 500 MHz übersteigen kann.

Die Erfindung wird nachfolgend anhand eines in den Zeichnungen dargestellten Ausführungsbeispiels näher erläutert. In den Zeichnungen zeigt:
- Fig. 1:: eine Ausführungsform eines erfindungsgemäßen Steckverbinders in Form eines Steckers in einer perspektivischen Ansicht;
- Fig. 2:: einen als Gegensteckverbinder zu dem Steckverbinder gemäß der Fig. 1 vorgesehenen, erfindungsgemäßen Steckverbinder in Form eines Kupplers in einer perspektivischen Ansicht,
- Fig. 3:: eine Aufsicht auf das Steckinterface des Steckers gemäß der Fig. 1;
- Fig. 4:: eine Seitenansicht des Steckers gemäß den Fig. 1 und 3;
- Fig. 5:: einen Längsschnitt durch den Stecker gemäß den Fig. 1, 3 und 4 entlang der Schnittebene V - V in der Fig. 3;
- Fig. 6:: eine Aufsicht auf das Steckinterface des Kupplers gemäß der Fig. 2;
- Fig. 7:: eine Seitenansicht des Kupplers gemäß den Fig. 2 und 6;
- Fig. 8:: einen Längsschnitt durch den Kuppler gemäß den Fig. 2, 6 und 7 entlang der Schnittebene VIII - VIII in der Fig. 6;
- Fig. 9:: einen Längsschnitt durch eine aus den beiden Steckverbindern gemäß den Fig. 1 bis 8 gebildete Steckverbindung in der zweiten Stufe eines fünfstufigen Zusammensteckprozesses;
- Fig. 10:: eine Aufsicht auf ein kabelseitiges Ende der Steckverbindung gemäß der Fig. 9 in einer dritten Stufe des
- Fig. 11:: einen Längsschnitt durch die Steckverbindung gemäß der Fig. 10 entlang der Schnittebene XI - XI in der Fig. 10;
- Fig. 12:: eine Vergrößerung des Details XII in der Fig. 11;
- Fig. 13:: eine Aufsicht auf die Steckverbindung gemäß den Fig. 9 bis 12 in einer fünften Stufe des Zusammensteckprozesses;
- Fig. 14:: einen Längsschnitt durch die Steckverbindung gemäß der Fig. 13 entlang der Schnittebene XIV - XIV in der Fig. 13;
- Fig. 15:: eine Vergrößerung des Details XV in der Fig. 14; und
- Fig. 16:: einen Längsschnitt durch die Steckverbindung gemäß der Fig. 13.

Die Fig. 1 und 3 bis 5 zeigen in verschiedenen Ansichten einen erfindungsgemäßen Steckverbinder in Form eines Steckers 1 in isolierter Darstellung, d.h. ohne den dazugehörigen komplementären Gegensteckverbinder. Dieser Gegensteckverbinder in Form eines Kupplers 2 ist isoliert in den Fig. 2 und 6 bis 8 in verschiedenen Ansichten dargestellt. Eine aus den beiden Steckverbindern ausgebildete Steckverbindung ist in den Fig. 9 bis 16 gezeigt.

Die Steckverbinder umfassen jeweils ein Gehäuse 3 aus einem elektrisch leitenden Werkstoff, insbesondere einem Metall (z.B. Stahl, Kupfer, etc.), wobei das Gehäuse 3 des Steckers 1 mehrteilig ausgebildet ist. Dieses umfasst ein im Wesentlichen zylindrisch ausgebildetes Innengehäuse 4, das auf seiner Außenseite einen ringförmigen Absatz 5 ausbildet, an dem sich einseitig eine Befestigungshülse 6 abstützen kann (vgl. Fig. 16). Die Befestigungshülse 6 weist auf seiner Innenseite ein Innengewinde 7 auf, das zum Verschrauben mit einem Außengewinde 8 des Gehäuses 3 des Kupplers 2 vorgesehen ist. Dadurch wird die aus den beiden Steckverbindern gebildete Steckverbindung u.a. gegen ungewolltes Lösen gesichert.

Innerhalb der Gehäuse 3 umfassen die Steckverbinder jeweils vier Isolationskörper 9 (z.B. aus einer Keramik oder einem nicht elektrisch leitenden Kunststoff), die jeweils im Querschnitt die Form eines Ringsegments aufweisen. In der hier dargestellten Ausführungsform sind die Isolationskörper 9 jeweils integraler Bestandteil eines einstückig ausgebildeten Isolators des Steckers 1 beziehungsweise des Kupplers 2. Jeder der Isolationskörper 9 weist zwei zueinander sowie zur Steckrichtung der beiden Steckverbinder parallel verlaufende Kanäle auf, wobei innerhalb jedes Kanals ein Kontaktelement 10 aus einem elektrisch leitenden Werkstoff (insbesondere einem Metall (z.B. Stahl, Kupfer, etc.) angeordnet ist. Die Kontaktelemente 10 sind dabei in Steckrichtung weitgehend unbeweglich angeordnet.

Bei dem Stecker 1 sind die Kontaktteile 10 in Form von Kontaktbuchsen ausgebildet. Diese dienen der Aufnahme von den in Form von Kontaktstiften ausgebildeten Kontaktelementen 10 des Kupplers 2.

Erfindungsgemäß ist jeder der Isolationskörper 9 des Steckers 1 sowie des Kupplers 2 mit einer separaten Schirmung versehen, die jeweils aus einem Abschnitt des jeweiligen Gehäuses 3 sowie (Abschnitten von) zwei Schirmungsblechen 11 gebildet wird. Die Schirmungsbleche 11 kontaktieren jeweils das Gehäuse 3 und weisen somit mit diesem dasselbe elektrische Potential auf. Die einzelnen Schirmungsbleche 11 der Steckverbinder umfassen jeweils einen ebenen Abschnitt 12, der sich radial zwischen zwei benachbarten Isolationskörpern 9 erstreckt und einen gekrümmten Abschnitt 13, der die radial innenliegende Seite eines dazugehörigen Isolationskörpers 9 abschirmt.

Die gekrümmten Abschnitte 13 der vier Schirmungsbleche 11 bilden einen Zylindermantel aus, der die Isolationskörper 9 gegenüber einem zentral innerhalb des Innengehäuses angeordneten Kontaktteil 14 abschirmt.

Die ebenen Abschnitte 12 der Schirmungsbleche 11, die sich in den zwischen jeweils zwei benachbarten Isolationskörpern 9 ausgebildeten Zwischenraum erstrecken, weisen jeweils eine Kontaktlasche 15 auf, die bogenförmig schräg bezüglich der Steckrichtung (diese entspricht der Längsachsen 16 der beiden Steckverbinder) verläuft. Über die Kontaktlaschen 15 wird eine elektrisch leitende Verbindung zwischen den Schirmungen des Steckers 1 und den Schirmungen des Kupplers 2 hergestellt (vgl. Fig. 15).

Der zentral innerhalb des Gehäuses 3 angeordnete Kontaktteil 14 ist bei dem Stecker 1 als Kontaktstift ausgebildet, der innerhalb eines weiteren Isolationskörpers 17 angeordnet ist, der diesen (elektrisch) gegenüber den gekrümmten Abschnitten 13 der Schirmungsbleche 11 isoliert. Im Gegensatz dazu ist der Kontaktteil 14 bei dem Kuppler 2 in Form einer Kontaktbuchse ausgeführt, die ebenfalls in einem zusätzlichen Isolationskörper 17 angeordnet ist, der die Kontaktbuchse gegenüber den gekrümmten Abschnitten 13 der Schirmungsbleche 11 abschirmt.

Einer der die Kontaktelemente 10 aufnehmenden Isolationskörper 9 des Steckers 1 weist eine Vertiefung 18 auf, in die ein komplementärer Vorsprung 19 eines Isolationskörpers 9 des Kupplers 2 eingreifen kann. Dadurch wird eine Kodierung geschaffen, die ein vollständiges Zusammenstecken der beiden Steckverbinder in lediglich einer Ausrichtung zueinander ermöglicht. Sofern unterschiedliche Steckverbindungen vorgesehen sind, bei denen sich die Vorsprung-Vertiefung-Paarungen der Steckverbinder hinsichtlich der Querschnittsgeometrie (einschließlich Querschnittsgröße) und/oder hinsichtlich der Positionierung innerhalb der Gehäuse der Steckverbinder unterscheiden, kann die Kodierung zusätzlich so ausgestaltet werden, dass nur funktional passende Steckverbinder zur Ausbildung einer Steckverbindung miteinander verbindbar sind.

Bei einem Zusammenstecken des Steckers 1 und des Kupplers 2 greift zunächst das steckseitige Ende des Innengehäuses 4 des Steckers 1 in die zentrale Öffnung des Gehäuses 3 des Kupplers 2 (erste Stufe des Zusammensteckprozesses). Dadurch wird eine Zentrierung der beiden Steckverbinder zueinander realisiert.

Bei einem Fortsetzen der Steckbewegung greift das steckseitige Ende des Isolationskörpers 17, der den als Kontaktbuchse ausgebildeten Kontaktteil 14 des Kupplers 2 umgibt, in den Zylindermantel, der von den gekrümmten Abschnitten 13 der vier Schirmungsbleche 11 ausgebildet wird, ein (zweite Stufe des Zusammensteckprozesses; vgl. Fig. 9). Auch dies sorgt für eine (weiter verbesserte) Zentrierung der beiden Steckverbinder zueinander.

Bei einem weiteren Fortsetzen der Steckbewegung greift dann der Vorsprung 19 des Kupplers 2 in die Vertiefung 18 des Steckers 1 ein (dritte Stufe des Zusammensteckprozesses; vgl. Fig. 11). Dies setzt jedoch voraus, dass die beiden Steckverbinder die richtige Ausrichtung zueinander haben. Sofern unterschiedlich kodierte Steckverbinder existieren, setzt dies zudem voraus, dass zwei funktional zusammengehörende Steckverbinder - Stecker 1 und Kuppler 2 - miteinander verbunden werden.

Bei einem weiteren Fortsetzen der Steckbewegung kontaktieren dann die Kontaktteile 14, d.h. der zentrale Kontaktstift des Steckers 1 greift in die zentrale Kontaktbuchse des Kupplers 2 ein.

Ein weiteres Fortsetzen der Steckbewegung führt dann zu einer Kontaktierung der Kontaktelemente 10 der beiden Steckverbinder, indem die Kontaktstifte des Kupplers 2 in die dazugehörigen Kontaktbuchsen des Steckers 1 eingreifen (vierte Stufe des Zusammensteckprozesses).

Durch ein weiteres Fortsetzen der Steckbewegung werden daraufhin noch die Kontaktlaschen 15 der Schirmungsbleche 11 der beiden Steckverbinder miteinander in Kontakt gebracht (fünfte Stufe des Zusammensteckprozesses; vgl. Fig. 14 und 15).

Sofern dann die Befestigungshülse 6 des Gehäuses 3 des Steckers 1 mit dem Gehäuse 3 des Kupplers 2 verschraubt wird, ist die Steckverbindung zusätzlich noch gegen ein ungewolltes Lösen gesichert. Gleichzeitig sorgt ein zwischen den Gehäusen 3 der Steckverbinder (konkret zwischen dem ringförmigen Absatz 5 des Gehäuses 3 des Steckers 1 und dem steckseitigen Ende des Gehäuses 3 des Kupplers 2) verspannter Dichtring 20 für eine Abdichtung der innerhalb der Gehäuse 3 angeordneten Funktionselemente gegenüber der Umgebung.

In einer alternativen, in den Zeichnungen nicht dargestellten Ausführungsform der erfindungsgemäßen Steckverbinder (Stecker und/oder Kuppler) kann vorgesehen sein, dass die vier Schirmungsbleche 11 als einteiliger Schirmungskörper ausgebildet sind, der vorzugsweise kostengünstig als Gussbauteil und insbesondere als Zink-Druckgussbauteil hergestellt werden kann.

Da eine Integration von Kontaktlaschen 15 in ein solches Gussbauteil nur schwierig umsetzbar ist, kann alternativ vorgesehen sein, dass die Schirmungskörper von Stecker und Kuppler seitlich kontaktieren, indem z.B. jeweils ein Abschnitt der sich zwischen zwei benachbarte Isolationskörpern 9 erstreckenden ebenen Teile 12 der Schirmungskörper von Stecker und Kuppler überlappen. Selbstverständlich können alternativ oder zusätzlich auch die den zentralen Kontaktteil 14 umgebenden zylindrischen Teile der Schirmungskörper überlappen, z.B. indem diese entsprechend unterschiedliche Durchmesser aufweisen.

Im Übrigen können die Steckverbinder gemäß dieser alternativen Ausführungsform entsprechend der in den Zeichnungen dargestellten und beschrieben Ausführungsform ausgebildet sein.

## Patentansprüche

1. Steckverbinder mit einem Gehäuse (3) sowie mindestens vier innerhalb des Gehäuses (3) angeordneten Kontaktelementen (10) zur Übertragung von Hochfrequenzsignalen, wobei jeweils zwei Kontaktelemente (10) ein Kontaktelementepaar ausbilden, das jeweils in einen Isolationskörper (9) integriert ist, wobei die Isolationskörper (9) jeweils von einer Schirmung umgeben sind, **gekennzeichnet durch** ein zentral innerhalb des Gehäuses (3) angeordnetes Kontaktteil (14) zur Übertragung elektrischer Versorgungsenergie, das von den Kontaktelementepaaren in einer kreisförmigen Anordnung umgeben wird.

2. Steckverbinder gemäß Anspruch 1, **dadurch gekennzeichnet, dass** die Schirmungen mindestens eine Kontaktlasche (15) zur Kontaktierung einer komplementären Kontaktlasche (15) eines Gegensteckverbinders ausbilden, die gegenüber der Steckrichtung des Steckverbinders geneigt ausgerichtet ist.

3. Steckverbinder gemäß Anspruch 1 oder 2, **dadurch gekennzeichnet, dass** das Kontaktteil (14) als Koaxialkontaktteil mit einem Innenkontaktteil und einem das Innenkontaktteil umgebenden Außenkontaktteil ausgebildet ist.

4. Steckverbinder gemäß einem der vorhergehenden Ansprüche, **dadurch gekennzeichnet, dass** die Isolationskörper (9) jeweils im Querschnitt ein Ringsegment ausbilden, wobei zwischen jeweils zwei Isolationskörpern (9) ein Schirmungsblech (11) angeordnet ist.

5. Steckverbinder gemäß Anspruch 4, **dadurch gekennzeichnet, dass** jedes Schirmungsblech (11) mindestens eine Kontaktlasche(15) ausbildet.

6. Steckverbinder gemäß Anspruch 4 oder 5, **dadurch gekennzeichnet, dass** sich zumindest einige der Schirmungsbleche (11) auch in einen zwischen den Isolationskörpern (9) und dem Kontaktteil (14) ausgebildeten Zwischenraum erstrecken.

7. Steckverbinder gemäß einem der Ansprüche 4 bis 6, **dadurch gekennzeichnet, dass** jeweils zwei Schirmungsbleche (11) und ein Abschnitt des Gehäuses (3) eine Schirmung für einen Isolationskörper (9) ausbilden.

8. Einheit aus einem Steckverbinder gemäß einem der vorhergehenden Ansprüche und einem Kabel, wobei das Kabel verdrillte Adernpaare aufweist, wobei Enden der einzelnen Adernpaare mit den Kontaktelementen (10) jeweils eines Kontaktelementepaars verbunden sind.

9. Einheit gemäß Anspruch 8, **dadurch gekennzeichnet, dass** die Aderpaare geschirmt sind, wobei die Schirmung der Adernpaare mit der Schirmung des Steckverbinders verbunden ist.

10. Steckverbindung mit einem ersten und einem zweiten Steckverbinder gemäß einem der vorhergehenden Ansprüche, wobei in einem zusammengesteckten Zustand der Steckverbinder zumindest die Kontaktelemente (10) kontaktieren.

11. Steckverbindung gemäß Anspruch 10, **gekennzeichnet durch** eine Kodierung, die ein Zusammenstecken des ersten und des zweiten Steckverbinders in lediglich einer Ausrichtung zueinander zulässt.

12. Steckverbindung gemäß Anspruch 10 oder 11, **dadurch gekennzeichnet, dass** das Gehäuse (3), die Kontaktelemente (10), die Schirmung und das Kontaktteil (14) des ersten und des zweiten Steckverbinders so ausgebildet sind, dass bei einem Zusammenstecken der Steckverbinder zunächst die Gehäuse (3) ineinandergreifen, dann die Kontaktteile (14) kontaktieren, dann die Kontaktelemente (10) kontaktieren und dann die Kontaktlaschen (15) kontaktieren.

13. Verwendung eines Steckverbinder gemäß einem der Ansprüche 1 bis 7 und/oder einer Einheit gemäß Anspruch 8 oder 9 und/oder einer Steckverbindung gemäß Anspruch 10 oder 11 zur Übertragung von Hochfrequenzsignalen mit einer Datenrate > 10 GBit und/oder einer Bandbreite > 500 MHz.

## Claims

1. Plug connector having a housing (3) as well as at least four contact elements (10) arranged within the housing (3) for the transmission of high frequency signals, wherein in each case two contact elements (10) form a contact element pair which is in each case integrated in an insulating body (9), wherein the insulating bodies (9) are in each case surrounded by a shield, **characterised by** a contact part (14) for the transmission of electrical supply energy arranged centrally within the housing (3) which is surrounded by the contact element pairs in a circular arrangement.

2. Plug connector according to claim 1, **characterised in that** the shields form at least one contact lug (15) for making contact with a complementary contact lug (15) of a mating plug connector which is oriented at an angle to the plugging direction of the plug connector.

3. Plug connector according to claim 1 or 2, **characterised in that** the contact part (14) is designed as a coaxial contact part with an inner contact part and an outer contact part surrounding the inner contact part.

4. Plug connector according to one of the preceding claims, **characterised in that** the insulating bodies (9) in each case form, in cross section, a ring segment, wherein in each case a shield plate (11) is arranged between two insulating bodies (9).

5. Plug connector according to claim 4, **characterised in that** each shield plate (11) forms at least one contact lug (15).

6. Plug connector according to claim 4 or 5, **characterised in that** at least some of the shield plates (11) also extend into an interstice formed between the insulating bodies (9) and the contact part (14).

7. Plug connector according to one of the claims 4 to 6, **characterised in that** in each case two shield plates (11) and a section of the housing (3) form a shield for an insulating body (9).

8. Unit consisting of a plug connector according to one of the preceding claims and a cable, wherein the cable contains twisted wire pairs, wherein ends of the individual wire pairs are in each case connected with the contact elements (10) of a contact element pair.

9. Unit according to claim 8, **characterised in that** the wire pairs are shielded, wherein the shielding of the wire pairs is connected with the shield of the plug connector.

10. Plug connection with a first and a second plug connector according to one of the preceding claims, wherein in a plugged-together state of the plug connectors at least the contact elements (10) make contact.

11. Plug connection according to claim 10, **characterised by** a coding which only permits the first and second plug connectors to be plugged together in one orientation.

12. Plug connection according to claim 10 or 11, **characterised in that** the housing (3), the contact elements (10), the shield and the contact part (14) of the first and of the second plug connector are so designed that, as the plug connectors are plugged together, the housings (3) first engage with one another, then the contact parts (14) make contact, then the contact elements (10) make contact and then the contact lugs (15) make contact.

13. Use of a plug connector according to one of the claims 1 to 7 and/or a unit according to claim 8 or 9 and/or a plug connection according to claim 10 or 11 for the transmission of high frequency signals with a data rate > 10 Gbits and/or a bandwidth > 500 MHz.

## Revendications

1. Connecteur enfichable comprenant un boîtier (3) et au moins quatre éléments de contact (10) agencés à l'intérieur du boîtier (3) pour la transmission de signaux à haute fréquence, dans lequel deux éléments de contact (10) respectifs constituent une paire d'éléments de contact qui est intégrée respectivement dans un corps d'isolation (9), lesdits corps d'isolation (9) étant respectivement entourés par un blindage, **caractérisé par** une partie de contact (14) agencée au centre à l'intérieur du boîtier (3) pour la transmission d'énergie d'alimentation électrique, qui est entourée par les paires d'éléments de contact dans un agencement de forme circulaire.

2. Connecteur enfichable selon la revendication 1, **caractérisé en ce que** les blindages forment au moins une patte de contact (15) pour la mise en contact d'une patte de contact complémentaire (15) d'un connecteur enfichable antagoniste, laquelle est orientée de façon inclinée par rapport à la direction d'enfichage du connecteur enfichable.

3. Connecteur enfichable selon la revendication 1 ou 2, **caractérisé en ce que** la partie de contact (14) est réalisée sous forme de partie de contact coaxiale avec une partie de contact intérieure et une partie de contact extérieure qui entoure la partie de contact intérieure.

4. Connecteur enfichable selon l'une des revendications précédentes, **caractérisé en ce que** les corps d'isolation (9) forment respectivement en section transversale un segment annulaire, et une tôle de blindage (11) est agencée entre deux corps d'isolation respectifs (9).

5. Connecteur enfichable selon la revendication 4, **caractérisé en ce que** chaque tôle de blindage (11) forme au moins une patte de contact (15).

6. Connecteur enfichable selon la revendication 4 ou 5, **caractérisé en ce qu'**au moins quelques-unes des tôles de blindage (11) s'étendent également dans un espace intermédiaire ménagé entre les corps d'isolation (9) et la partie de contact (14).

7. Connecteur enfichable selon l'une des revendications 4 à 6, **caractérisé en ce que** deux tôles de blindage respectives (11) et une portion du boîtier (3) forment un blindage pour un corps d'isolation (9).

8. Unité formée d'un connecteur enfichable selon l'une des revendications précédentes et d'un câble, dans laquelle le câble comprend des paires de conducteurs torsadés, dans laquelle les extrémités des paires de conducteurs individuelles sont reliées avec les éléments de contact (10) d'une paire d'éléments de contact respective.

9. Unité selon la revendication 8, **caractérisé en ce que** les paires de conducteurs sont blindées, et le blindage des paires de conducteurs est relié au blindage du connecteur enfichable.

10. Connexion enfichable comprenant un premier et un second connecteur enfichable selon l'une des revendications précédentes, dans laquelle dans un état enfiché des connecteurs enfichables au moins les éléments de contact (10) sont en contact.

11. Connexion enfichable selon la revendication 10, **caractérisé par** un codage qui autorise un enfichage du premier et du second connecteur enfichable ensemble dans une seule orientation.

12. Connexion enfichable selon la revendication 10 ou 11, **caractérisé en ce que** le boîtier (3), les éléments de contact (10), le blindage et la partie de contact (14) du premier et du second connecteur enfichable sont ainsi réalisés que lors d'un enfichage des connecteurs enfichables ensemble tout d'abord les boîtiers (3) s'engagent l'un dans l'autre, ensuite les parties de contact (14) viennent en contact, puis les éléments de contact (10) viennent en contact et enfin les pattes de contact (15) viennent en contact.

13. Utilisation d'un connecteur enfichable selon l'une des revendications 1 à 7 et/ou d'une unité selon la revendication 8 ou 9 et/ou d'une connexion enfichable selon la revendication 10 ou 11 pour la transmission de signaux à haute fréquence avec un débit de données > 10 GBit et/ou une largeur de bande > 500 MHz.
